# EUROPÄISCHE PATENTSCHRIFT

(11) **EP 0 215 269 B1**
(45) Veröffentlichungstag und Bekanntmachung des Hinweises auf die Patenterteilung: **11.01.1989**
(21) Anmeldenummer: 86110779.5
(22) Anmeldetag: 04.08.1986
(51) Int. Cl.: B31B 1/16, B31B 1/64

(54) **Vorrichtung zum Herstellen von Beuteln**
Device for the production of bags
Dispositif pour la fabrication de sacs

(30) Priorität: 03.09.1985 DE 3531457
(43) Veröffentlichungstag der Anmeldung: 25.03.1987
(73) Patentinhaber: Windmöller & Hölscher, D-49525 Lengerich (DE)
(72) Erfinder: Achelpohl, Fritz, Ing. grad., D-4540 Lengerich (DE); Simon, Helmut, D-4540 Lengerich (DE)
(74) Vertreter: Gossel, Hans K., Dipl.-Ing.

(56) Entgegenhaltungen:
- US-A- 4 518 378

## Beschreibung

Die Erfindung betrifft eine Vorrichtung zum Herstellen von Beuteln aus einer doppellagigen Bahn aus thermoplastischem Material mit die Bahn intermittierend um jeweils eine Beutellänge zwischen Schweißbacken, von denen der obere mit einem diesen hebenden und absenkenden Antrieb versehen ist, vorschiebenden Vorzugswalzen und mit einem unterhalb der Bahn und parallel zu dem unteren Schweißbalken neben diesem geführten Trennmesser, das an einem endlosen über Rollen umlaufenden Zugmittel befestigt und in dessen Schneidbereich die Bahn durch den oberen Schweißbalken herabdrückbar ist.

Bei einer aus der DE-AS 2 005 040 bekannten Vorrichtung dieser Art ist auch der untere Schweißbalken beweglich gelagert und durch den oberen gegen Federkraft in die Schneidebene herabdrückbar, was zusätzliche Führungsmittel für den unteren Schweißbalken erforderlich macht.

Aufgabe der Erfindung ist es daher, eine Vorrichtung der eingangs angegebenen Art zu schaffen, bei der auch der untere Schweißbalken gestellfest gehalten werden kann, ohne daß außerhalb der Schweißtakte eine Kollision der Bahn mit dem Schneidmesser möglich ist.

Erfindungsgemäß wird diese Aufgabe dadurch gelöst, daß zur Zuführung der Bahn die unmittelbar vor den Schweißbalken angeordneten Vorzugswalzen in Ringnuten durchsetzende Reihen von kammartig angeordneten oberen und unteren Führungsstäben oder Blasluftröhrchen vorgesehen sind, die zwischen sich die Bahn zwischen die geöffneten Schweißbalken in einer oberhalb der Messerbahn liegenden Ebene hindurchführen, daß der untere Schweißbalken gestellfest angeordnet ist und daß ständig umlaufende Messer die durch den unteren Schweißbalken bestimmte Ebene der Bahn während des Ausführens der Querschweißnaht durchsetzt und daß die untere Reihe der Führungsstäbe oder Blasluftröhrchen in Richtung auf den unteren Schweißbalken verschwenkende Einrichtungen vorgesehen sind, die gleichzeitig mit dem Absenken des oberen Schweißbalkens betätigt werden.

Bei der erfindungsgemäßen Vorrichtung verhindern die der Führung der Bahn dienenden Reihen von Führungsstäben oder Blasluftröhrchen, daß das quergeführte Messer die Bahn außerhalb der Schweißtakte beschädigen kann, während der die Schweißbalken voneinander abgehoben sind. Während des Schweißtaktes drückt der obere Schweißbalken die Bahn in die Schnittebene, so daß das quergeführte Messer die zwischen den Schweißbalken festgeklemmte Bahn quer durchtrennen kann. Ein scharfkantiges Abziehen der Bahn über die untere Reihe der Führungsstäbe oder Blasluftröhrchen ist dadurch vermieden, daß diese in Richtung auf den unteren Schweißbalken während des Schweißtaktes verschwenkt wird. Dadurch sind Beschädigungen der Bahn oder in diese eingedrückte Riefen vermieden.

Das vorzugsweise an einem Zahnriemen oder einer Kette befestigte Messer ist derart relativ zu dem die Schweißtakte ausführenden Antrieb angetrieben, daß sich das Schneidmesser während des Absenkens des oberen Schweißbalkens außerhalb des Obertrums des Zugmittels befindet, so daß das Schneidmesser nicht an der Bahn angreifen kann, so lange es nicht zwischen den Schweißbalken festgeklemmt ist.

Es können auch zu den Schweißbalken parallele Klemm- oder zweite Schweißbalken vorgesehen werden, zwischen denen die Messerbahn verläuft, wobei der untere Klemm- oder zweite Schweißbalken in der Ebene des unteren Schweißbalkens liegt. Bei dieser Ausführungsform wird der Quertrennschnitt an einem schmalen Bahnabschnitt durchgeführt, der zwischen jeweils zwei Schweißbalken oder zwischen einem Schweißbalken- und einem Klemmbalkenpaar liegt.

Nach einer besonderen erfinderischen Ausgestaltung, für die für sich allein Schutz beansprucht wird, ist vorgesehen, daß das Obertrum des Zugmittels auf einem konvex gekrümmten Träger oder einer konvex gekrümmten Gleit- oder Röllchenbahn abgestützt ist, so daß das Messer relativ zur Bahnebene eine Querbewegung ausführt.

Zum taktweisen Heben und Senken des oder der oberen Schweiß- und/oder Klemmbalken kann ein von einem wippenartig gelagerten und durch einen Nocken- oder Exzenterantrieb verschwenkten Hebel über eine Schubstange und eine Koppel abgeleiteter Antrieb vorgesehen sein, wobei die untere Reihe der Führungsstäbe oder Blasluftröhrchen über eine mit dem Hebel verbundene Koppelstange verschwenkbar ist.

Ein Ausführungsbeispiel der Erfindung wird nachstehend anhand der Zeichnung näher erläutert. In dieser zeigt
Fig. 1 die Beutelherstellungsmaschine in Seitenansicht,
Fig. 2 die Antriebsmittel und Führungsbahn des Querschneidmessers in vergrößerter Seitenansicht und
Fig. 3 die Beutelmaschine nach Fig. 1 in Draufsicht.

Zwei Seitengestelle, von denen nur das Seitengestell 1 dargestellt ist, sind durch zwei Traversen 2 und 3 sowie durch einen festen Träger 4 miteinander verbunden. Auf einer weiteren die beiden Seitengestelle miteinander verbindenden Traverse 5 ist ein Motor 6 aufgeschraubt, der zum Antrieb der Antriebsscheibe 7 dient, welche fest auf der Welle 8 aufgekeilt ist, die ihrerseits an ihrem von dem Motor 6 entgernten Ende drehbar in der Traverse 3 gelagert ist. Oberhalb der Welle 8 ist eine weitere Welle 9 sowohl in der Traverse 2 wie auch im festen Träger 4 drehbar gelagert. Auf dieser Welle 9 lagert eine Riemenscheibe 10, die gemeinsam mit der Antriebsscheibe 7 von einem Zahnriemen 11 umschlungen ist. Die Welle 9 ragt mit ihrem der Traverse 2 abgewandten Ende aus dem festen Träger 4 vor, wobei mit dem vorstehenden Ende eine Umlenkscheibe 12 fest verbunden ist.

Im Abstand zur Welle 9 weist der feste Träger 4 eine weitere nicht dargestellte Welle auf, die eine weitere Umlenkscheibe 13 trägt. Beide Umlenkscheiben 12 und 13 werden von einem Trägerband 14 umschlungen (siehe Fig. 2), wobei das Obertrum des Trägerbandes 14 durch einen gewölbten Balken 15 unterstützt ist. Auf nicht dargestellte Weise ist dieser gewölbte Balken 15 mit dem festen Träger 4 verschraubt. Der gewölbte Balken 15 bewirkt, daß das mit dem Trägerband 14 fest verbundene Trennmesser 16 im Bereich des Obertrums des Bandes 14 einen bogenförmigen Verlauf hat, so daß die Messerschneide nicht ständig mit ein und derselben Stelle schneidet, was einen hohen Messerverschleiß zur Folge hätte.

Aus der Fig. 1 ist zu ersehen, daß beidseits des Trennmessers 16 Gegenbacken 17 und 18 vorgesehen sind, wobei die Gegenbacke 17 an dem Träger 4 und die Gegenbacke 18 am Balken 15 gehalten sind. Mit den beiden Gegenbacken 17 und 18 wirken eine bewegliche Schweißbacke 19 und ein beweglicher Klemmbalken 20 zusammen. Schweißbacken 19 wie auch Klemmbalken 20 sind gleitend auf eine Zugstange 21 aufgesetzt und werden von Federn 22 und 23 in Ruhestellung, d.h. in angehobener Stellung, gegen den mit der Zugstange 21 fest verbundenen Klemmring 24 gedrückt. Die Zugstange 21 selbst wird von einer maschinenfesten Führung 26 gehalten und ist über eine Lasche 25 gelenkig an einen Kipphebel 27 angelenkt. Dieser Kipphebel lagert auf einer Welle 28 und kann taktweise von einer Kurvenscheibe 29 entgegen der Kraft einer Zugfeder 30 angehoben werden.

An dem der Lasche 25 gegenüberliegenden Ende des Kipphebels 27 ist einendig eine einstellbare Koppel 31 angelenkt, deren anderes Ende an einem Hebel 32 angreift, der frei drehbar auf der Achse 33 der unteren Vorzugswalze 34 sitzt. Die untere Vorzugswalze 34 ist mit umlaufenden nicht dargestellten Nuten versehen, durch die ein Blasluftrechen ragt, der an dem Hebel 32 befestigt ist. Die obere Vorzugswalze 35 weist ebenfalls nicht dargestellte umlaufende Nuten auf, durch die ein oberer Blasluftrechen 36 ragt. Der obere Blasluftrechen 36 ist nicht beweglich und wird von den Seitengestellen gehalten. Die in der Fig. 1 dargestellte Lage der Maschine zeigt die Lage, in der gerade ein Abschnitt von einer Endlosbahn abgeschnitten wird, d.h. die Zugstange 21 ist abgesenkt, der Klemmbacken 20 drückt die Folie gegen die Trennbacke 18, der Schweißbalken 19 drückt gegen die Gegenbacke 17 und verschweißt die beiden Lagen eines Folienschlauches. Dabei ist aus der Fig. 1 zu erkennen, daß das umlaufende Trennmesser 16 in dieser Lage die Schlauchbahn durchtrennt.

Nach dem Schweiß- und Trennvorgang wird die Zugstange 21 durch die Kurvenscheibe 29 nach oben gedrückt, so daß der Klemmring 24 gegen den Klemmbalken 20 drückt und diesen zusammen mit der Schweißbacke 19 so weit von den Gegenbacken 17 und 18 abhebt, daß die im Anschluß daran vorgeschobene Folienschlauchbahn nicht mehr mit dem Messer 16 in Berührung gerät. Gleichzeitig mit dem Anheben der Zugsange 21 wird die einstellbare Koppel 31 nach unten gezogen, so daß der untere Rechen 37 die mit gestrichelten Linien dargestellte angehobene Lage einnimmt, wodurch die Folie zwecks besserer Führung angehoben und über das umlaufende Messer 16 hinweggeführt wird.

Während durch das Anheben des unteren Rechens 37 die Folie geführt wird, erlaubt der abgeschwenkte untere Rechen 37 das Herunterdrücken der Folienbahn in den Messerbereich, ohne daß die Gefahr besteht, daß durch die in Transportrichtung gesehen vordere Kante des Rechens die Folie beschädigt wird. Die Blasluftrechen 36 und 37 dienen in bekannter Weise zum Austragen des vorgeschobenen Schlauchfolienendes in die geöffnete Schweißstation.

## Patentansprüche

1. Vorrichtung zum Herstellen von Beuteln aus einer doppellagigen Bahn aus thermoplastischem Material mit die Bahn intermittierend um jeweils eine Beutellänge zwischen Schweißbalken, von denen der obere mit einem diesen hebenden und absenkenden Antrieb versehen ist, vorschiebenden Vorzugswalzen und mit einem unterhalb der Bahn und parallel zu dem unteren Schweißbalken neben diesem geführten Trennmesser, das an einem endlosen über Rollen umlaufenden Zugmittel befestigt und in dessen Schneidbereich die Bahn durch den oberen Schweißbalken herabdrückbar ist, dadurch gekennzeichnet, daß zur Zuführung der Bahn die unmittelbar vor den Schweißbalken (17, 19) angeordneten Vorzugswalzen (34, 35) in Ringnuten durchsetzende Reihen von kammartig angeordneten oberen und unteren Führungsstäben oder Blasluftröhrchen (36, 37) vorgesehen sind, die zwischen sich die Bahn zwischen die geöffneten Schweißbalken (17, 19) in einer oberhalb der Messerbahn liegenden Ebene hindurchführen, daß der untere Schweißbalken (17) gestellfest angeordnet ist und das ständig umlaufende Messer (16) die durch den unteren Schweißbalken (17) bestimmte Ebene der Bahn während des Ausführens der Querschweißnaht durchsetzt und daß die untere Reihe der Führungsstäbe oder Blasluftröhrchen (37) in Richtung auf den unteren Schweißbalken (17) verschwenkende Einrichtungen vorgesehen sind, die gleichzeitig mit dem Absenken des oberen Schweißbalkens (19) betätigt werden.

2. Vorrichtung nach Anspruch 1, dadurch gekennzeichnet, daß zu den Schweißbalken (17, 19) parallele Klemm- oder zweite Schweißbalken (18, 20) vorgesehen sind, zwischen denen die Messerbahn verläuft, und daß der untere Klemm- oder zweite Schweißbalken (18) in der Ebene des ersten unteren Schweißbalkens (17) liegt.

3. Vorrichtung insbesondere nach Anspruch 1, dadurch gekennzeichnet, daß das Obertrum des Zugmittels (14) auf einem konvex gekrümmten Träger (15) oder einer Gleit- oder Röllchenbahn abgestützt ist, so daß das Messer (16) relativ zur Bahnebene eine Querbewegung ausführt.

4. Vorrichtung nach einem der Ansprüche 1 bis 3, dadurch gekennzeichnet, daß zum taktweisen Heben und Senken des oder der oberen Schweiß-und/oder Klemmbalken (19,20) ein von einem wippenartig gelagerten und durch einen Nocken- oder Exzenterantrieb (29) verschwenkbaren Hebel (27) über eine Schubstange (21) und eine Koppel (25) abgeleiteter Antrieb vorgesehen ist und daß die untere Reihe der Führungsstäbe oder Blasluftröhrchen (37) über eine mit dem Hebel (27) verbundene Koppelstange (31) verschwenkbar ist.

## Claims

1. An apparatus for making bags from a two-ply web of thermoplastic material comprising pinch rollers, which intermittently advance the web by respective bag lengths between welding bars, the upper one of which is provided with a drive for lifting and lowering that bar, also comprising a severing knife, which is disposed below the web beside the lower welding bar and is guided parallel to the latter and is secured to an endless tensile element, which revolves around rollers, wherein the upper welding bar is adapted to depress the web into the cutting range of said knife, characterized in that upper and lower guide rods or air-blasting tubes (36, 37) in a comblike arrangement are provided in rows which extend in annular grooves of the pinch rollers (34, 35) which immediately precede the welding bars (17, 19), which rods or tubes serve to feed the web and guide the web between them for a movement between the opened welding bars (17, 19) in a plane which is disposed above the path for the knife, the lower welding bar (17) is fixed to the mainframe, the continuously revolving knife (16) extends during the making of the transverse seam weld in that plane of the web which is defined by the lower welding bar (17), and means are provided which serve to pivotally move guide rods or air-blasting tubes (37) of the lower row towards the lower welding bar (17) and are actuated simultaneously with the lowering of the upper welding bar (19).

2. An apparatus according to claim 1, characterized in that clamping bars or second welding bars (18, 20) are provided, which are parallel to the welding bars (17, 19), the path for the knife extends between said clamping bars or second welding bars, and the lower clamping bar or second welding bar (18) extends in the plane of the first lower welding bar (17).

3. An apparatus particularly according to claim 1, characterized in that the upper course of the tensile element (14) is supported on a convexly curved carrier (15) or on a slideway or a roller bed so that the knife (16) performs a transverse movement relative to the plane of the web.

4. An apparatus according to any of claims 1 to 3, characterized in that a drive is provided for intermittently lifting and lowering the upper welding bar and/or upper clamping bar or bars (19, 20) and via a push rod (21) and a link (25) is operated from a rocker lever, which is pivotally movable by a cam or eccentric drive (29), and the guide rods or air-blasting tubes (37) of the lower row are pivotally movable by a coupling rod (31), which is connected to the lever (27).

## Revendications

1. Dispositif pour la fabrication de sacs à partir d'un film à deux couches en matériau thermo-plastique, comportant des rouleaux de traction faisant avancer le film par intermittence de chaque fois une longueur de sac entre des mâchoires à souder dont la supérieure est pourvue d'un entraînement relevant et abaissant cette dernière, et un couteau de séparation placé au-dessous du film à côté et en parallèle à la mâchoire de soudage inférieure, couteau qui est fixé à un moyen de traction sans fin passant sur des poulies et dans la zone de coupure duquel le film peut être pressé vers le bas par la mâchoire de soudure supérieure, caractérisé en ce que des barres de guidage ou des canules pour souffler de l'air (36, 37) supérieures et inférieures sont prévues en disposition de peigne et en rangées, qui s'étendent dans des rainures annulaires des rouleaux de traction (34, 35) qui sont logés immédiatement en amont des mâchoires de soudage (17, 19), les barres ou canules servant à amener et à guider le film entre elles pour l'avancement entre les mâchoires de soudage (17, 19) ouvertes dans un plan qui se trouve au-dessus du plan du couteau, que la mâchoire de soudure inférieure (17) est disposée de manière solidaire du bâti et que le couteau (16) qui est en constante circulation traverse le plan du film défini par la mâchoire de soudure inférieure (17) pendant l'exécution de la soudure transversale et que la rangée inférieure des barres de guidage ou canules pour souffler de l'air (36) est pourvue en direction de la mâchoire de soudure inférieure (17) de dispositifs pivotants qui sont actionnés simultanément avec l'abaissement de la mâchoire supérieure (19).

2. Dispositif selon la revendication 1, caractérisé en ce que parallèlement aux mâchoires de soudure (17, 19) des mâchoires de serrage ou des deuxièmes mâchoires de soudures (18, 20) sont prévues entre lesquelles s'étend le plan du couteau et que la mâchoire de serrage inférieure ou la deuxième mâchoire de soudage (18) se trouve dans le plan de la première mâchoire de soudure inférieure (17).

3. Dispositif notamment selon la revendication 1, caractérisé en ce que le brin supérieur du moyen de traction (14) s'appuie sur un support à courbure convexe (15) ou sur une glissière ou un transporteur à galets de sorte que le couteau (16) décrit un mouvement transversal par rapport au plan du film.

4. Dispositif selon l'une des revendications 1 à 3, caractérisé en ce que pour le relèvement et l'abaissement cadencés de la mâchoire de soudure et/ou de serrage supérieur (19, 20) un entraînement qui est actionné par l'intermédiaire d'un poussoir (21) et d'une bielle (25) par un levier logé à la manière d'une bascule et pouvant pivoter au moyen d'un entraînement (29) à came ou excentrique et que la rangée inférieure de barres de guidage ou de canules pour souffler de l'air (36) est pivotable par l'intermédiaire d'une bielle (31) raccordée au levier (27).
